# EUROPÄISCHE PATENTSCHRIFT

(11) **EP 1 588 757 B1**
(45) Veröffentlichungstag und Bekanntmachung des Hinweises auf die Patenterteilung: **01.08.2007**
(21) Anmeldenummer: 05405261.8
(22) Anmeldetag: 23.03.2005
(51) Int. Cl.: B01F 5/06

(54) **Statischer Mischer zur Herstellung aushärtbarer Mischungen aus fliessfähigen Komponenten, und dessen Verwendung**
Static mixer for production of curable mixtures from liquid components, and its use
Mélangeur statique pour la production de mélanges durcissables de composants liquides, et son utilisation

(30) Priorität: 22.04.2004 EP 04405246
(43) Veröffentlichungstag der Anmeldung: 26.10.2005
(73) Patentinhaber: Sulzer Chemtech AG, 8404 Winterthur (CH)
(72) Erfinder: Heusser, Rolf, 8400 Winterthur (CH); Martino, Sandro, 8405 Winterthur (CH)
(74) Vertreter: Sulzer Management AG

(56) Entgegenhaltungen:
- EP-A- 0 360 371
- EP-A- 0 749 776
- EP-A- 0 815 929
- CH-A- 376 476
- US-A- 3 328 003
- US-A1- 2003 048 694
- SCHNEIDER G: "LES MELANGEURS STATIQUES DANS LA TRANSFORMATION DES MATIERES THERMODURCISSABLES ET THERMOPLASTIQUES" REVUE TECHNIQUE SULZER, SULZER FRERES S.A. WINTERTHUR, CH, Bd. 70, Nr. 4, 1988, Seiten 31-36, XP000023729
- SCHMIDT A: "GUT GEMISCHT" KUNSTSTOFFE, CARL HANSER VERL. MUNICH, DE, Bd. 94, Nr. 2, 2004, Seiten 44-46, XP001046714 ISSN: 0023-5563
- MICHEL O: "STATISCHE MISCHER IN DER KUNSTSTOFFTECHNIK" KUNSTSTOFFE, CARL HANSER VERL. MUNICH, DE, Bd. 92, Nr. 7, 2002, Seiten 80-81, XP001124004 ISSN: 0023-5563
- ZALC J M ET AL: "MIXING DYNAMICS IN THE SMX STATIC MIXER AS A FUNCTION OF INJECTION LOCATION AND FLOW RATIO" POLYMER ENGINEERING & SCIENCE, WILEY & SONS, BOGNOR REGIS, GB, Bd. 43, Nr. 4, April 2003 (2003-04), Seiten 875-890, XP001145137 ISSN: 0032-3888

## Beschreibung

Die Erfindung betrifft einen statischen Mischer für ein aushärtendes Mischgut gemäss Oberbegriff von Anspruch 1 sowie eine Verwendung des Mischers.

In der EP-A- 0 749 776 und der EP-A- 0 815 929 sind statische Mischer zum Mischen von mindestens zwei fliessfähigen Komponenten beschrieben. Diese Mischer, die kompakt sind, liefern trotz einem einfachen, materialsparenden Aufbau ihrer Mischerstruktur gute Mischresultate, und zwar beim Mischen von hochviskosen Stoffen wie beispielsweise Dichtmassen, Zweikomponenten-Schäumen oder Zweikomponenten-Klebstoffen. Die die Mischerstruktur bildenden Einbauten können preisgünstig durch Spritzgiessen aus Thermoplasten hergestellt werden, so dass sie für einen einmaligen Gebrauch wirtschaftlich verwendbar sind. Ein solcher "Einwegmischer" wird hauptsächlich für aushärtende Produkte verwendet, da bei diesen Produkten die Mischer praktisch nicht gereinigt werden können.

Auch wenn das Mischen eines aushärtenden Mischguts mit Einwegmischern kontinuierlich oder quasikontinuierlich (beispielsweise getaktet) betrieben wird, ergeben sich doch endliche Standzeiten. Beispielsweise bei einem kontinuierlichen Durchführen des Mischens unter einem weitgehend konstant bleibenden Pressdruck, d.h. Druckabfall längs der Einbauten des Mischers, verringert sich nach der Standzeit die Abgabe von Mischgut merklich. Eine Erhöhung des Pressdrucks erlaubt nur eine relativ kurze Verlängerung der Mischgutabgabe.

Aufgabe der Erfindung ist es, einen bezüglich den genannten Einwegmischern verbesserten Mischer zu schaffen, für den sich eine längere Standzeit ergibt. Diese Aufgabe wird durch den im Anspruch 1 definierten Mischer gelöst.

Der statische Mischer wird für ein aushärtendes Mischgut aus fliessfähigen Komponenten verwendet, die beim Mischen zu einer sich verfestigenden Masse reagieren. Der Mischer umfasst einen durch Spritzguss hergestellten Einbaukörper und ein den Einbaukörper ummantelndes Rohr. Der Einbaukörper weist eine Kammerung durch eine Vielzahl von Mischkammern auf. Die Mischkammern sind längs einer Rohrachse hinter- sowie nebeneinander angeordnet. Durch in Richtung der Rohrachse orientierte, radiale Längswände und durch quer zur Rohrachse stehende Querwände sind sie gegen einander abgegrenzt. Durchbrüche zwischen benachbarten Kammern in den radialen Längswänden stellen für das Mischgut Ein- und Ausgänge her. Zwei parallele äussere Längswände bilden bei einer häufig verwendeten Ausführungsform Aussenseiten der Mischkammern. Mindestens für einen Teil der Mischkammern schliessen ausgangsseitig jeweils die Querwand und eine der äusseren Längswände einen mit Wandmaterial gefüllten Winkel ein, dessen Füllung, nämlich die erste Winkelfüllung, eine konkave Oberfläche zum Innenraum der Mischkammer aufspannt.

Die "konkave Oberfläche" bedeutet dabei eine Oberfläche, die an keiner Stelle gegen den Innenraum der Mischkammer hinein gewölbt ist. Die Oberfläche kann auch bereichsweise eben sein: Die konkave Oberfläche ist konkav gekrümmt oder bildet zusammen mit den Winkelflanken im Querschnitt einen "konkaven Streckenzug", der angenähert den Verlauf einer konkav gekrümmten Kurve hat. Eine kleine keilförmige Winkelfüllung gibt ein Beispiel für eine konkave Oberfläche im Sinn der zweiten Bedeutung.

Die abhängigen Ansprüche 2 bis 9 betreffen vorteilhafte Ausführungsformen des erfindungsgemässen Mischers. Eine Verwendung des erfindungsgemässen Mischers ist Gegenstand des Anspruchs 10.

Aus der US-A- 2004/0008576 ist ein statischer Mischer bekannt, dessen Einbaukörper jenem des erfindungsgemässen Mischers gleicht, wobei aber die entsprechenden Winkelfüllungen keilförmig und nicht konkav im Sinn der oben definierten Bedeutung sind. Die Form dieser Winkelfüllungen ist hinsichtlich einer Verlängerung der Standzeit weniger günstig. Es besteht auch ein Nachteil darin, dass die keilförmigen Winkelfüllungen relativ grosse Anhäufungen an Wandmaterial bedeuten. Solche Materialanhäufungen sind beim Spritzgiessen des Einbaukörpers ungünstig, da sie längere Produktionszyklen und damit höhere Herstellkosten zur Folge haben.

Nachfolgend wird die Erfindung anhand der Zeichnungen erläutert. Es zeigen:
- Fig. 1: ausschnittsweise eine Mischerstruktur (Einbaukörper) eines bekannten Einwegmischers,
- Fig. 2: eine Mischkammer eines erfindungsgemässen Mischers und
- Fig. 3: einen zylindrischen Einbaukörper des erfindungsgemässen Mischers.

Die in der Fig. 1 ausschnittsweise gezeigte Mischerstruktur des aus der Druckschrift EP-A- 0 749 776 bekannten Einwegmischers ist ein durch Spritzguss hergestellter Einbaukörper 1, der in ein nicht dargestelltes Rohr eingeschoben ist. Dieses den Einbaukörper 1 ummantelnde Rohr hat einen Innenraum mit quadratischem Querschnitt, in den hinein der Einbaukörper 1 formschlüssig passt. (Der Einbaukörper 1 und das ummantelnde Rohr könnten auch zylindrisch ausgebildet sein: vgl. Fig. 3.) Aus Kartuschen werden mittels Kolben fliessfähige Komponenten eines aushärtenden Mischguts durch das Rohr und den Einbaukörper 1 durchgepresst, wobei die reaktiven Mischgutkomponenten zu einer sich verfestigenden Masse vermischt werden. Der Einbaukörper 1 weist eine Kammerung durch eine Vielzahl von Mischkammern 2 auf. Die Mischkammern 2 sind längs einer Rohrachse 10 hinter- sowie nebeneinander angeordnet. Durch radiale Längswände 3a, 3b, 3c und 3d, die in Richtung der Rohrachse 10 orientiert sind, sowie durch quer zur Rohrachse 10 stehende Querwände 4a und 4b sind die Mischkammern 2 gegen einander abgegrenzt. Durchbrüche 5a, 5b, 5c und 5d zwischen benachbarten Kammern 2 stellen in den radialen Längswänden 3a, 3b, 3c und 3d Ein- und Ausgänge für das Mischgut her. Erste Aussenseiten 6a der Mischkammern 2 werden durch zwei parallele äussere Längswände 6 gebildet. Zwischen diesen Längswänden 6 haben die Mischkammern 2 jeweils eine zweite Aussenseite 6b, die offen ist und vom nicht dargestellten Rohr begrenzt wird. Die äusseren Längswände 6 können auch fehlen. Bei der genannten häufig verwendeten Ausführungsform bilden die Längswände 6 die ersten Aussenseiten 6a.

Eine erfindungsgemäss ausgeführte Mischkammer 2 ist in Fig. 2 gezeigt. Mit Pfeilen ist dort auch der Transport des Mischguts durch die Mischkammer 2 dargestellt. Eingangsseitig, unmittelbar bei der Querwand 4a (siehe Fig. 1) befindet sich der Eingang 5a, durch den ein Strom 12a des Mischguts eintritt. Durch den zweiten Eingang 5b tritt ein Strom 12b ein. Der Strom 12a verzweigt sich in Teilströme 12ad und 12ac, die durch die Ausgänge 5d bzw. 5c in benachbarte Mischkammern abströmen. Entsprechend wird der Strom 12b in Teilströme 12bd und 12bc verzweigt, die gemeinsam mit den Teilströmen 12ad und 12ac die in Fig. 2 vollständig dargestellte Mischkammer 2 verlassen.

Beim Durchpressen des Mischguts durch die Einbauten 1 entsteht in der Mischkammer 2 ein Feld von Druckgradienten. Entsprechend den Druckgradienten bildet sich ein Geschwindigkeitsfeld der Mischgutströmung aus. Die Druckgradienten sind am ausgeprägtesten im Bereich der Durchbrüche 5a, 5b, 5c und 5d, wo auch die Strömungsgeschwindigkeiten am grössten sind. Die Strömung lässt sich als Bündel von Stromfäden vorstellen. Innerhalb der Mischkammer 2 weiten sich die Querschnitte der Stromfäden, und folglich treten dort relativ geringe Strömungsgeschwindigkeiten auf. Entsprechend sind auch die Druckgradienten abgeschwächt. Die Abschwächung der Druckgradienten ist ortsabhängig. Besonders in Eckbereichen, die in grösserer Entfernung von den Durchbrüchen 5a, 5b, 5c und 5d liegen, sind die Druckgradienten sehr klein. Sie verschwinden dort praktisch, so dass das Mischgut sehr langsam fliesst und praktisch stagniert. In Mischkammern, in denen die Vermischung schon weit fortgeschritten ist, kommt es zur Reaktion zwischen den Mischgutkomponenten. Dies führt in den Bereichen mit stagnierender Strömung zu einer Vergrösserung der Viskosität des Mischguts. Durch diese Änderung der Viskosität vergrössern sich die stagnierten Bereiche, so dass sich unaufhaltsam eine lokale Immobilisierung ergibt. Diese Immobilisierung beginnt in den genannten Eckbereichen und dehnt sich von dort in den Innenbereich der Mischkammer 2 aus. Dadurch erhöht sich der Strömungswiderstand der Einbauten 1. Gleichzeitig wird auch die Mischgüte beeinträchtigt.

Mit dem Auftreten der Immobilisierung ist verbunden, dass das Mischen mit dem Einwegmischer nur während einer Standzeit, die von der Reaktionskinetik des aushärtenden Mischguts abhängt, durchführbar ist. Die Standzeit kann verlängert werden, wenn Massnahmen gegen die Stagnation im fliessenden Mischgut ergriffen werden. Solche Massnahmen sind erfindungsgemäss vorgesehene Modifikationen der in Fig. 1 dargestellten Mischkammer 2. Es handelt sich dabei um folgende Modifikationen:

Ausgangsseitig schliessen die Querwand 4b und die äussere Längswand 6 einen mit Wandmaterial gefüllten Winkel ein, der als strichpunktiert gezeichnetes "Dreibein" bei der Querwand 4b angedeutet ist. Die Füllung dieses Winkels, die als "erste Winkelfüllung 7" bezeichnet wird, spannt eine konkave Oberfläche 7a (gemäss der oben angegebenen Bedeutung) zum Innenraum der Mischkammer 2 auf. Wie anschaulich aus der Fig. 2 klar wird, sind mit der ersten Winkelfüllung 7 die Bedingungen für das Auftreten einer Stagnation entschärft, was eine Verlängerung der Standzeit bewirkt.

Eine weitere Massnahme in Form einer "zweiten Winkelfüllung 8" trägt zusätzlich zu einer Verlängerung der Standzeit bei: In der Mischkammer 2 schliessen eingangseitig die Querwand 4a und die zweite Aussenseite 6b einen mit Wandmaterial gefüllten Winkel ein, dessen Füllung, nämlich die zweite Winkelfüllung 8, ebenfalls eine konkave Oberfläche 8a zum Innenraum der Mischkammer 2 aufspannt. Die Wirkungsweise dieser zweiten Winkelfüllung 8 ist gleich wie jene der ersten Winkelfüllung 7.

Die Immobilisierung tritt umso stärker in Erscheinung, je weiter eine Mischkammern 2 stromabwärts liegt - solange keine oder überall die gleiche Massnahme gegen dieses Problem ergriffen ist. Daher ist es von Vorteil, wenn die ersten und/oder zweiten Winkelfüllungen 7, 8 zumindest teilweise verschieden gross ausgebildet sind, und dabei jede Winkelfüllung 7 oder 8 gleich gross oder kleiner als die stromabwärts folgenden Winkelfüllungen 7 bzw. 8 ist.

Die Winkelfüllungen 7, 8 sollen keine zu grossen Materialanhäufungen bilden, wie bereits oben begründet worden ist. Daher ist es vorteilhaft, wenn folgendes für die erste Winkelfüllung 7 gilt (und Entsprechendes für die zweite Winkelfüllung 8): Die konkaven Oberflächen 7a (bzw. 8a) gehen jeweils an einer Grenzlinie 7b zu einem ebenen Flächenteil 4b' (bzw. 4a') der Querwand 4b (bzw. 4a) über; diese Grenzlinie 7b soll in einem mittleren Streifen der Querwand 4b liegen, wobei dieser Streifen das mittlere Drittel der Querwand 4b auf deren Innenseite belegt.

Die konkaven Oberflächen 7a oder 8a sind jeweils zumindest angenähert Teil eines Kreiszylinders. Die Achse dieses Zylinders liegt dabei in einer senkrecht zur Rohrachse 10 stehenden Ebene. Die den beiden Winkelfüllungen 7 und 8 zugeordneten Zylinderachsen sind senkrecht zueinander ausgerichtet.

Mit Vorteil gehen die konkaven Oberflächen 7a und 8a jeweils mit glattem Verlauf in ebene Flächenteile 4a' bzw. 4b' der Querwände 4a bzw. 4b über. Das Gleiche gilt für Übergänge in Ebenen, auf denen die Aussenseiten 6a bzw. 6b der Mischkammer 2 liegen.

Die zweite Aussenseite 6b der Mischkammer 2 ist durch die zweite Winkelfüllung im Bereich einer Zone abgedeckt, deren Fläche nicht grösser als die Durchbruchsfläche des Eingangs 5a ist, der an die Querwand 4a angrenzt. Diese Bedingung ergibt sich durch die Geometrie des Werkzeugs, das als Giessform in der Spritzgusseinrichtung eingesetzt wird.

In Fig. 3 ist ein zylindrischer Einbaukörper des erfindungsgemässen Mischers gezeigt, der auch erste und zweite Winkelfüllungen 7 bzw. 8 aufweist. Die äusseren Längswände 6, welche die ersten Aussenseiten 6a der Mischkammern bilden, haben einen kreissegmentförmigen Querschnitt. Die zweite Aussenseite 6b ist gekrümmt. Entsprechend ist daher auch die eine Flanke der zweiten Winkelfüllung 8 gekrümmt.

Bei der Verwendung des erfindungsgemässen Mischers wird mit Vorteil das Mischgut aus Komponenten, die beim Mischen zu einer sich verfestigenden Masse reagieren, bei einem weitgehend konstant bleibenden oder getaktet variierenden Pressdruck, d.h. Druckabfall längs der Einbauten 1 des Mischers, kontinuierlich bzw. quasikontinuierlich gemischt. Das Mischen wird unterbrochen sowie der Mischer ausgewechselt, sobald eine Abgabe von Mischgut merklich kleiner wird oder eine Vergrösserung des Pressdrucks erforderlich wird.

## Patentansprüche

1. Statischer Mischer für ein aushärtendes Mischgut aus fliessfähigen Komponenten, die beim Mischen zu einer sich verfestigenden Masse reagieren, welcher Mischer einen durch Spritzguss hergestellten Einbaukörper (1) und ein den Einbaukörper ummantelndes Rohr umfasst, wobei der Einbaukörper eine Kammerung durch eine Vielzahl von Mischkammern (2) aufweist, die Mischkammern- längs einer Rohrachse (10) hinter- sowie nebeneinander angeordnet - durch in Richtung der Rohrachse orientierte, radiale Längswände (3a, 3b, 3c, 3d) sowie durch quer zur Rohrachse stehende Querwände (4a, 4b) gegen einander abgegrenzt sind, Durchbrüche (5a, 5b, 5c, 5d) zwischen benachbarten Kammern in den radialen Längswänden für das Mischgut Ein- und Ausgänge herstellen und zwei in Richtung der Rohrachse sich erstreckende Aussenseiten, insbesondere zwei parallele äussere Längswände (6), erste Aussenseiten (6a) der Mischkammern bilden,
**dadurch gekennzeichnet, dass** mindestens für einen Teil der Mischkammern ausgangsseitig jeweils eine Querwand (4b) und eine der ersten Aussenseiten (6a) einen mit Wandmaterial teilweise gefüllten Winkel einschliessen, dessen Füllung, nachfolgend als erste Winkelfüllung (7) bezeichnet, eine konkave Oberfläche (7a) zum Innenraum der Mischkammer aufspannt, die konkav gekrümmt ist oder zusammen mit den Winkelflanken im Querschnitt einen konkaven Streckenzug bildet.

2. Statischer Mischer nach Anspruch 1, **dadurch gekennzeichnet, dass** die Mischkammern (2) zwischen den ersten Aussenseiten (6a) jeweils eine zweite Aussenseite (6b) haben, die an offenen Stellen vom Rohr begrenzt ist, dass mindestens für einen Teil der Mischkammern eingangseitig jeweils eine Querwand (4a) und die zweite Aussenseite einen mit Wandmaterial teilweise gefüllten Winkel einschliessen, dessen Füllung, nachfolgend als zweite Winkelfüllung (8) bezeichnet, eine konkave Oberfläche (8a) zum Innenraum der Mischkammer aufspannt, die konkav gekrümmt ist oder zusammen mit den Winkelflanken im Querschnitt einen konkaven Streckenzug bildet.

3. Statischer Mischer nach Anspruch 1 oder 2, **dadurch gekennzeichnet, dass** die konkaven Oberflächen (7a, 8a) jeweils an einer Grenzlinie (7b) zu einem ebenen Flächenteil (4b') der Querwand (4b) übergehen und diese Grenzlinie in einem mittleren Streifen der Querwand liegt, wobei dieser Streifen das mittlere Drittel der Querwand auf deren Innenseiten belegt.

4. Statischer Mischer nach einem der Ansprüche 1 bis 3, **dadurch gekennzeichnet, dass** die konkave Oberfläche (7a, 8a) Teil eines Kreiszylinders ist, dessen Achse in einer senkrecht zur Rohrachse (10) stehenden Ebene liegt.

5. Statischer Mischer nach Anspruch 1 oder 2, **dadurch gekennzeichnet, dass** die konkaven Oberflächen (7a, 8a) jeweils mit glattem Verlauf in ebene Flächenteile (4b') der Querwände (4b) und/oder in Ebenen übergehen, auf denen die Aussenseiten (6a, 6b) der Mischkammern (2) liegen.

6. Statischer Mischer nach einem der Ansprüche 1 bis 5, **dadurch gekennzeichnet, dass** die zweite Aussenseite (6b) der Mischkammer (2) durch die zweite Winkelfüllung (8) im Bereich einer Zone abgedeckt ist, deren Fläche gleich gross wie die Durchbruchsfläche des Eingangs (5a) ist, der an die Querwand (4a) angrenzt.

7. Statischer Mischer nach einem der Ansprüche 1 bis 6, **dadurch gekennzeichnet, dass** die ersten und/oder zweiten Winkelfüllungen (7, 8) zumindest teilweise verschieden gross sind.

8. Statischer Mischer nach Anspruch 7, **dadurch gekennzeichnet, dass** jede Winkelfüllung gleich gross oder kleiner als die entsprechende stromabwärts folgenden Winkelfüllungen ist.

9. Statischer Mischer nach einem der Ansprüche 1 bis 8, **dadurch gekennzeichnet, dass** die Querschnitte des Rohrs und entsprechend jener des Einbaukörpers (1) rechteckig oder kreisförmig sind.

10. Verwendung des statischen Mischers gemäss einem der Ansprüche 1 bis 9 zum Mischen eines aushärtenden Mischguts aus fliessfähigen Komponenten, die beim Mischen zu einer sich verfestigenden Masse reagieren, wobei unter einem konstant bleibenden oder getaktet variierenden Pressdruck gemischt wird und das Mischen unterbrochen sowie der Mischer ausgewechselt wird, sobald eine Vergrösserung des Pressdrucks erforderlich wird.

## Claims

1. A static mixer for a curing mixed product of flowable components which react on mixing to form a solidifying mass, which mixer includes an installed element (1) made by injection moulding and a tube encasing the installed element, wherein the installed element has a plurality of mixing chambers (2), the mixing chambers - arranged behind one another and next to one another along a tube axis (10) - are delineated from one another by radial longitudinal walls (3a, 3b, 3c, 3d) oriented in the direction of the tube axis and by transverse walls (4a, 4b) standing transversely to the tube axis, wherein openings (5a, 5b, 5c, 5c) in the radial longitudinal walls between adjacent chambers establish inlets and outlets for the mixed product and wherein two outer sides, in particular two parallel outer longitudinal walls (6), extending in the direction of the tube axis form first outer sides (6a) of the mixing chambers,
**characterised in that** - at least for some of the mixing chambers - one transverse wall (4b) and one of the first outer sides (6a) each form an angle which is partly filled with wall material and whose filling, termed the first angle filling (7) in the following, sets up a concave surface (7a) to the interior space of the mixing chamber which is concavely curved or forms a concave segment in cross-section with the flanks of the angle.

2. A static mixer in accordance with claim 1, **characterised in that** the mixing chambers (2) each have a second outer side (6b) between the first outer sides (6a) which is bounded by the tube at open positions; **in that**, at least for some of the mixing chambers at the inlet side, one transverse wall (4a) and the second outer side respectively include an angle at the inlet side which is partly filled with wall material and whose filling, termed the second angle filling (8) in the following, sets up a concave surface (8a) to the interior space of the mixing chamber which is concavely curved or forms a concave segment in cross-section with the flanks of the angle.

3. A static mixer in accordance with claim 1 or claim 2, **characterised in that** the concave surfaces (7a, 8a) each merge into a planar surface part (4b') of the transverse wall (4b) at an interface line (7b) and this interface line lies in a middle strip of the transverse wall, with this strip occupying the middle third of the transverse wall on its inner sides.

4. A static mixer in accordance with any one of claims 1 to 3, **characterised in that** the concave surface (7a, 8a) is part of a circular cylinder whose axis lies in a plane standing perpendicular to the tube axis (10).

5. A static mixer in accordance with claim 1 or claim 2, **characterised in that** the concave surfaces (7a, 8a) each merge with a smooth course into planar surface parts (4b') of the transverse walls (4b) and/or into planes on which the outer sides (6a, 6b) of the mixing chambers (2) lie.

6. A static mixer in accordance with any one of claims 1 to 5, **characterised in that** the second outer side (6b) of the mixing chamber (2) is covered by the second angle filling (8) in the region of a zone whose area is equally as large as the opening area of the inlet (5a) which borders on the transverse wall (4a).

7. A static mixer in accordance with any one of claims 1 to 6, **characterised in that** the first and/or second angle fillings (7, 8) are at least partly of different sizes.

8. A static mixer in accordance with claim 7, **characterised in that** each angle filling is equally as large as or smaller than the corresponding angle fillings following downstream.

9. A static mixer in accordance with any one of claims 1 to 8, **characterised in that** the cross-sections of the tube, and accordingly that of the installed element (1), are rectangular or circular.

10. Use of the static mixer in accordance with any one of claims 1 to 9 for the mixing of a curing mixed product of flowable components which react to form a solidifying mass on mixing, with mixing taking place at a pressing pressure which remains largely constant or varies in cycles and with the mixing being interrupted and the mixer replaced as soon as an increase in the pressing pressure becomes necessary.

## Revendications

1. Mélangeur statique pour un mélange durcissable à base de composants fluides, qui réagissent lors du mélange pour former une masse qui se durcit, lequel mélangeur comprend un corps encastré (1) fabriqué par moulage par injection et un tuyau enveloppant le corps encastré, le corps encastré présentant un compartimentage effectué par une pluralité de chambres de mélange (2), les chambres de mélange, disposées les unes derrière les autres et les unes à côté des autres le long d'un axe de tuyau (10), étant délimitées les unes par rapport aux autres par des parois longitudinales (3a, 3b, 3b, 3d) radiales, orientées en direction de l'axe de tuyau et des parois transversales (4a, 4b) disposées transversalement à l'axe du tuyau, des passages (5a, 5b, 5c, 5d) entre des parois voisines établissant des entrées et des sorties dans les parois longitudinales radiales pour le mélange et deux côtés extérieurs, s'étendant en direction de l'axe du tuyau, en particulier deux parois longitudinales (6) extérieures, formant des premiers côtés extérieurs (6a) des chambres de mélange,
**caractérisé en ce que**, au moins pour une partie des chambres de mélange, côté sortie et à chaque fois une paroi transversale (4b) et un des premiers côtés extérieurs (6a) forment un angle rempli en partie avec du matériau de paroi, dont le remplissage, qualifié ci-dessous de premier remplissage d'angle (7), sous-tend une surface (7a) concave pour l'espace intérieur de la chambre de mélange, qui est incurvée de façon concave ou forme une ligne brisée concave conjointement avec les flancs d'angle en section.

2. Mélangeur statique selon la revendication 1, **caractérisé en ce que** les chambres de mélange (2) ont chacune entre les deux cotés extérieurs (6a) à chaque fois un second côté extérieur (6b), qui est délimité sur des emplacements ouverts vis-à-vis du tuyau, **en ce que**, au moins pour une partie des chambres de mélange, côté entrée et à chaque fois, une paroi transversale (4a) et le second côté extérieur forment un angle partiellement rempli de matériau de paroi, dont le remplissage, désigné ci-dessous par second remplissage d'angle (8), sous-tend une surface (8a) concave pour l'espace intérieur de la chambre de mélange, qui est incurvée de façon concave ou forme une ligne brisée concave conjointement avec les flancs d'angle en section.

3. Mélangeur statique selon la revendication 1 ou 2, **caractérisé en ce que** les surfaces (7a, 8a) concaves font place respectivement près d'une ligne limite (7b) à une partie de surface (4b') plane de la paroi transversale (4b) et cette ligne est située dans une bande médiane de la paroi transversale, cette bande occupant le tiers central de la paroi transversale sur ses côtés intérieurs.

4. Mélangeur statique selon l'une quelconque des revendications 1 à 3, **caractérisé en ce que** la surface (7a, 8a) concave fait partie d'un cylindre circulaire, dont l'axe est disposé perpendiculairement à l'axe de tuyau (10).

5. Mélangeur statique selon la revendication 1 ou 2, **caractérisé en ce que** les surfaces (7a, 8a) concaves font place respectivement avec un tracé lisse à des parties de surface (4b') planes des parois transversales (4b) et/ou à des plans, sur lesquels les côtés extérieurs (6a, 6b) des chambres de mélange sont disposés.

6. Mélangeur statique selon l'une quelconque des revendications 1 à 5, **caractérisé en ce que** le second côté extérieur (6b) de la chambre de mélange (2) est recouvert par le second remplissage d'angle (8) dans le secteur d'une zone, dont la surface est aussi grande que la surface de passage de l'entrée (5a) qui est contiguë à la paroi transversale (4a).

7. Mélangeur statique selon l'une quelconque des revendications 1 à 6, **caractérisé en ce que** les premiers et/ou seconds remplissages d'angle (7, 8) sont au moins en partie de grandeurs différentes.

8. Mélangeur statique selon la revendication 7, **caractérisé en ce que** chaque remplissage d'angle est aussi grand ou inférieur au remplissage d'angle correspondant et suivant en aval.

9. Mélangeur statique selon l'une quelconque des revendications 1 à 8, **caractérisé en ce que** les sections de tuyau et en conséquence celle du corps encastré (1) ont une section rectangulaire ou circulaire.

10. Utilisation du mélangeur statique selon l'une quelconque des revendications 1 à 9 pour le mélange d'un mélange durcissable à base de composants fluides, qui réagissent lors du mélange pour former une masse qui se durcit, sachant qu'on mélange sous une pression de compression constante ou variable de façon cadencée et le mélange étant interrompu et le mélangeur étant remplacé dès qu'une augmentation de la pression de compression devient indispensable.
